# EUROPÄISCHE PATENTSCHRIFT

(11) **EP 0 137 466 B1**
(45) Veröffentlichungstag und Bekanntmachung des Hinweises auf die Patenterteilung: **14.01.1987**
(21) Anmeldenummer: 84111954.8
(22) Anmeldetag: 05.10.1984
(51) Int. Cl.: E04B 1/70

(54) **Vorrichtung zur Bildung von Luftdurchtritten**
Device for constructing air passages
Dispositif pour la formation de passages d'air

(30) Priorität: 13.10.1983 DE 8329577 U
(43) Veröffentlichungstag der Anmeldung: 17.04.1985
(73) Patentinhaber: Ostermann, Jörn-Hinrich, 24629 Kisdorf (DE)
(72) Erfinder: Ostermann, Jörn-Hinrich, 24629 Kisdorf (DE)
(74) Vertreter: Hansmann, Dierk, Dipl.-Ing.

## Beschreibung

Die Erfindung bezieht sich auf eine Vorrichtung zur Bildung von Luftdurchtritten für gedämmtes bzw. hinterlüftetes Mauerwerk aus einzelnen Mauersteinen mit zwischen den jeweils benachbarten Mauersteinen angeordneten. Fugen, wobei ein rohrartiges Vierkantelement als Fugenersatz mit öffnungen in der Wandungsebene des Mauerwerks einsetzbar ist.

Durch diese bekannte Ausbildung gemäß DE-A-2 223 497 ist es bekannt, daß entsprechende Fugen im Mauerwerk zwischen den Mauersteinen durch ein Vierkantelement ausgefüllt werden. Hierbei werden die Probleme beseitigt, daß durch Mörtelreste diese Durchtritte sich zumindest zum Teil zusetzen und diese dann von Mörtelresten individuell durch Ausstemmen der Durchtritte befreit werden müssen, wobei Kanten der Mauersteine beschädigt werden und somit keine sauber ausgebildete Außenwandung erzielbar ist.

Bei dieser Anordnung besteht der Mangel, daß das Vierkantelement relativ mühsam einsetzbar ist und oftmals ein Verkanten bzw. ein Versatz des Vierkantelementes auftritt. Da keine Bindung zu den Stirnseiten der benachbarten Steine besteht, kommt es in der Praxis vor, daß das Vierkantelement sich auch noch nachträglich verschiebt und sogar beim Aufmauern der nächsten Steinschicht noch eine Verschiebung eintritt. Es ist somit beim Einsetzen und Ausrichten derartiger Vierkantelemente ein erheblicher Zeitaufwand erforderlich, der insbesondere durch die geringen Abmessungen noch erhöht wird. Somit wird der Zeitaufwand entsprechend der Herstellung einer angegebenen Stoßfuge als Luftdurchtritt aus Mörtel nicht herabgesetzt.

Aufgabe der Erfindung ist es, Luftdurchtritte der gattungsgemäßen Art zu verbessern und durch eine einfache Ausgestaltung eine wirtschaftliche Einbauweise zu ermöglichen, die eine Beibehaltung der Einbaulage gewährleistet und keine Ausrichtung erforderlich macht.

Die Lösung dieser Aufgabe erfolgt erfindungsgemäß dadurch, daß das Vierkantelement etwa rechtwinklig zur Längsachse gegenüberliegende Klemmlaschen etwa in Fortsetzung seiner Ober- und Unterseite zur seitlichen Mauersteinaufnahme aufweist.

Hierdurch tritt der Vorteil ein, daß das Vierkantelement über die Klemmlaschen zur Schaffung eines Luftdurchtritts auf einen Mauerstein vor dem eigentlichen Mauervorgang seitlich aufgesetzt wird und somit die entsprechende Fuge ersetzt. Es ist damit keine individuelle Ausrichtung mehr erforderlich und eine nachträgliche Verschiebung durch äußere Belastungen tritt nicht auf. Es ist dadurch kein zusätzlicher Zeitaufwand für die Ausbildung von Luftdurchtritten erforderlich.

Eine einfache Ausgestalung zur besseren Halterung besteht darin, daß die Klemmlaschen elastisch ausgebildet sind und einen geringen Anstellwinkel zueinander aufweisen.

Um einen Schutz für den Eintritt von Ungeziefer zu ermöglichen, wird vorgeschlagen, daß die Außenöffnung des Vierkantelementes mit einem Abdecksieb versehen ist, das über gegenüberliegende, federnde Wangen in das Vierkantelement einsetzbar und über Halterungen einrastbar angeordnet ist. Es ist zwar nach der US-A-3 429 084 bekannt, Abdecksiebe einzusetzen, aber diese lassen sich durch Fremdeinwirkung leicht herausnehmen bzw. in den Lüftungsschlitz hineinstoßen, so daß sie dann keine Wirkung entfalten. Eine konkrete Ausführungsform besteht darin, daß die Wangen des Abdecksiebes nach außen weisende Haltenocken bzw. Stifte aufweisen, die in korrespondierende Aufnahmen am Vierkantelement einrastbar sind.

Eine günstige Ausbildung wird dadurch geschaffen, daß das Vierkantelement im Bereich seiner Seitenflächen Aussparungen zur Materialeinsparung aufweist.

In der Zeichnung ist ein Ausführungsbeispiel der Erfindung schematisch dargestellt. Es

zeigen:.
Figur 1 ein Vierkantelement im eingebauten Zustand zwischen zwei Mauersteinen,
Figur 2 eine Seitenansicht eines Vierkantelementes,
Figur 3 eine Vorderansicht eines Vierkantelementes mit eingesetztem Abdecksieb,
Figur 4 eine Seitenansicht im Schnitt gemäß Figur 3.

Die dargestellte Vorrichtung besteht aus einem rohrartigen Vierkantelement 1 mit entsprechenden Ober- und Unterseiten 2,3 und Seitenflächen 4,5. Die äußeren Abmessungen des Vierkantelementes 1 sind entsprechend einer Mauerfuge zwischen zwei Mauersteinen b,/ und seiner Tiefe gewählt. Etwa rechtwinklig zur Längseachse-des Vierkantelementes 1 sind in Fortsetzung der Ober- und Unterseite 2,3 Klemmlaschen 1 und 8 angeordnet, um eine seitliche Aufnahme des Mauersteines 6 zu gewährleisten. Hierzu sind die Klemmlaschen 1 und 8 elastisch ausgebildet und besitzen einen geringen Anstallwinkel zueinander.

Zur Bildung eines Durchtritts wird das Vierkantelemant 1 Uber die Klemmlaschen 7 und 8 auf einen Mauerstain 6 seitlich aufgesetzt und mit dem Mauerstein als Einheit verarbeitet.

Zusätzlich ist vorgesehen, die Eintrittsöffnung 9 mit einem Abdecksieb 10 zu versehen. Hierzu sind am Abdecksieb 10 beiderseits Wangen 11 angeordnet, die in das Vierkantalement 1 zur Halterung federnd eingreifen. Gegebenenfalls sind an den Wangen 11 nach außen weisende Haltenocken bzw. Stifte 12 vorgasehen, die in korrespondierende Aufnahmen 13 am Vierkantelement 1 einrasten.

## Patentansprüche

1. Vorrichtung zur Bildung von Luftdurchtritten für gedämmtes bzw. hinterlüftetes Mauerwerk aus einzelnen Mauersteinen (6, 7) mit zwischen den jeweils benachbarten Mauersteinen (6 und 7) angeordneten Fugen, wobei ein rohrartiges Vierkantelement als Fugenersatz mit öffnungen (9) in der Wandungsebene des Mauerwerks einsetzbar ist, dadurch gekennzeichnet, daß das Vierkantelement (1) etwa rechtwinklig zur Längsachse gegenüberliegende Klemmlaschen (7, 8) etwa in Fortsetzung seiner Ober- und Unterseite (2, 3) zur seitlichen Mauersteinaufnahme aufweist.

2. Vorrichtung nach Anspruch 1, dadurch gekennzeichnet, daß die Klemmlaschen (7,8) elastisch ausgebildet sind und einen geringen Anstellwinkel zueinander aufweisen.

3. Vorrichtung nach Anspruch 1 oder 2, dadurch gekennzeichnet, daß die Außenöffnung (9) des Vierkantelementes (1) mit einem Abdecksieb (10) versehen ist, das über gegenüberliegende, federnde Wangen (11) in das Vierkantelement (10) versehen ist, das über gegenüberliegende, federnde Wangen (11) in das Vierkantelement (1) einsetzbar und über Halterungen (12, 13) einrastbar angeordnet ist.

4. Vorrichtung nach Anspruch 3, dadurch gekennzeichnet, daß die Wangen (11) des Abdecksiebes (10) nach außen weisende Haltenocken bzw. Stifte (12) aufweisen, die in korrespondierende Aufnahmen (73) am Vierkantelement (1) einrastbar sind.

5. Vorrichtung nach einem der vorhergehenden Ansprüche, dadurch gekennzeichnet, daß das Vierkantelement (1) im Bereich seiner Seitenflächen (4, 5) Aussparungen zur Materialeinsparung aufweist.

## Claims

1. Device for constructing air passages for dammed or ventilated brickwork consisting of individual bricks (6, 7) with joints arranged in . each case between adjacent bricks (6 and 7), a pipe-like square element being insertable in the plane of the wall of the brickwork as a substitute joint having openings (9), characterised in that the square element (1) comprises clamping straps (7, 8) arranged at right angles relative to the longitudinal axis and opposite to one another as a continuation of its upper and lower sides (2, 3) towards the lateral reception of bricks.

2. Device as claimed in claim 1, characterised in that the clamping straps (7, 8) are formed resiliently and have a small angle of incidence relative to one another.

3. Device as claimed in claim 1 or 2, characterised in that the outside opening (9) of the square element (1) is provided with a covering sieve (10) which is insertable in the square element (1) by means of oppositely arranged flexible cheeks (11) and which is arranged to be lockable by means of fastenings (12,13).

4. Device as claimed in claim 3, characterised in that the cheeks (11) of the covering sieve (10) are provided with fastening cams or pins (12) pointing outwardly which are lockable in corresponding receptions (13) at the square element (1).

5. Device as claimed in one of the preceding claims, characterised in that the square element (1) comprises in the region of its side faces (4, 5) recesses in order to save material.

## Revendications

1. Dispositif pour la formation de passages d'air destiné à arrêter respectivement des circulations d'air venant de derrière pour ouvrages en maçonnerie ou en pierres de taille (6, 7) et qui est monté contigu aux pierres de taille (6 et 7) au moyen d'un tuyau carré rejointoyé, avec des ouvertures (9) dans les parois de l'ouvrage en maçonnerie où il est installé, caractérisé en ce que l'élément quadrangulaire (1) à angles droits s'étend sur l'axe de devant des connexions (7, 8) à peu près dans la cantinuaton de son côté supérieur et inférieur (2, 3) montés latéralement dans le logement des pierres de taille.

2. Dispositif suivant la revendicatian 1, caractérisé en ce que les connexions (7, 8) sont élastiques et montrent ensemble un petit angle d'attaque.

3. Dispositif suivant les revendications 7 ou 2, caractérisé en ce que l'ouverture extérieure (9) de l'élément quadrangulaire (1) est pourvu d'un grillage (10) qui est localisé en face de la coulisse (11) de l'élément quadrangulaire (7) et monté sur les fixations (12, 13).

4. Dispositif suivant la revendication 3, caractérisé en ce que la coulisse (11) du grillage (10) m ontre un ergot de fixation vers l'extérieur, respectivement la broche (12) qui correspond au logement (75) de l'élément quadrangulaire (1) où ils sont verrouillés.

5. Dispositif suivant l'une quelconque des revendications précédentes, caractérisé en ce que l'élément quadrangulaire (7) montre dans la zone de ses surfaces latérales (4, 5) une économie de matériaux.
